# FASCICULE DE BREVET EUROPEEN

(11) **EP 2 153 110 B1**
(45) Date de publication et mention de la délivrance du brevet: **26.01.2011**
(21) Numéro de dépôt: 08788063.9
(22) Date de dépôt: 27.03.2008
(51) Int. Cl.: F17C 13/02

(54) **PROCÉDÉ DE PILOTAGE D'UN MANOMÈTRE ÉLECTRONIQUE ET MANOMÈTRE CORRESPONDANT**
VERFAHREN ZUR STEUERUNG EINES ELEKTRONISCHEN DRUCKMESSGERÄTES UND DRUCKMESSGERÄT DAFÜR
METHOD FOR CONTROLLING AN ELECTRONIC PRESSURE GAUGE AND PRESSURE GAUGE THEREFOR

(30) Priorité: 03.05.2007 FR 0754840
(43) Date de publication de la demande: 17.02.2010
(73) Titulaire: L'Air Liquide Société Anonyme pour l'Etude et l'Exploitation des Procédés Georges Claude, 75007 Paris (FR); Air Liquide Medical Systems, 92182 Antony Cedex (FR)
(72) Inventeur: BLEYS, Christian, F-77000 Livry Sur Seine (FR); DECK, Philippe, F-93100 Montreuil (FR); PIN, Fabrice, F-78220 Viroflay (FR)
(74) Mandataire: De Cuenca, Emmanuel Jaime
(86) Numéro de dépôt international: PCT/FR2008/050537
(87) Numéro de publication internationale: WO 2008/139075

(56) Documents cités:
- WO-A-01/69340
- WO-A-99/40553
- CA-A1- 2 425 851
- DE-A1- 4 009 741
- DE-U1-202004 000 564
- FR-A1- 2 814 794

## Description

La présente invention concerne un procédé de pilotage d'un manomètre électronique et un manomètre correspondant.

L'invention concerne plus particulièrement un procédé de pilotage d'un manomètre électronique de mesure de la pression à l'intérieur d'un récipient, notamment une bouteille de gaz sous pression, ledit manomètre comprenant au moins un capteur de pression, une unité électronique conformée pour l'acquisition, le stockage et le traitement de données et au moins un dispositif d'information apte à transmettre au moins une information.

Un tel manomètre est décrit par exemple dans le document FR2868160A1.

Du fait de leurs réutilisations multiples, les bouteilles de fluide sont confrontées successivement à de nombreux cas d'utilisation avec des utilisateurs aux besoins différents.

Les informations affichées ou transmises par les manomètres individuels mesurant la pression dans des bouteilles ne sont pas adaptées aux situations d'utilisation.

Pour résoudre ce problème de tels manomètres électroniques nécessitent des interventions humaines multiples (actionnement de boutons, capteurs ou autres actionneurs). De ce fait, de tels manomètres doivent prévoir des moyens d'actionnement, d'interrogation ou de configuration qui augmentent la structure et donc le coût de tels dispositifs. Par ailleurs, les interventions sur de tels manomètres électroniques peuvent être la cause d'erreur de manipulation et augmentent la consommation électrique du manomètre.

Le document WO01/6934 A1, consideré comme reflétant l'art antérieur le plus proche, décrit un procédé de contrôle du contenu d'une bouteille de gaz liquéfié (type propane) uniquement lors de son utilisation via un capteur de pression associé à une électronique pour signaler le niveau produit restant en fonction de mesures de pressions comparées à des seuils prédéfinis.

Un but de la présente invention est de pallier tout ou partie des inconvénients de l'art antérieur relevés ci-dessus.

A cette fin, le procédé selon l'invention, par ailleurs conforme à la définition générique qu'en donne le préambule ci-dessus, est essentiellement **caractérisé en ce qu'**il comporte :
- au moins une étape de mesure de la pression dans le récipient par le capteur de pression,
- une étape de modification automatique du mode de fonctionnement du manomètre et/ou des informations transmises par le manomètre pour adapter ledit mode de fonctionnement ou lesdites informations à l'état de fonctionnement courant du récipient parmi une pluralité d'états de fonctionnement prédéfinis, lesdits états de fonctionnement étant prédéfinis par des valeurs de seuil de pression de référence préétablies, lesdits états de fonctionnement étant liés chronologiquement de façon à former un cycle chronologique,
- l'étape de modification étant réalisée suite à la détection d'un basculement d'un premier état de fonctionnement vers un second état de fonctionnement, c'est-à-dire lorsque les valeurs de pression mesurées lors du premier état de fonctionnement et comparées aux valeurs de seuil de pression de référence préétablies correspondent au second état de fonctionnement et que le second état de fonctionnement est le suivant dans le cycle chronologique et en que les états de fonctionnement prédéfinis sont liés chronologiquement selon un cycle chronologique en boucle fermée, le manomètre étant relié au récepient et est apte à mesurer la pression au sein du récipient durant tout le cycle chronologique en boucle fermée.

Par ailleurs, des modes de réalisation de l'invention peuvent comporter l'une ou plusieurs des caractéristiques suivantes :
- la succession des états de fonctionnement prédéfinis en boucle fermée s'opère selon un sens unique de déroulement,
- le procédé comporte une au moins deux, et de préférence au moins trois états prédéfinis de fonctionnement,
- le procédé comporte trois états de fonctionnement prédéfinis par trois valeurs distinctes de seuil de pression de référence,
- lorsque la pression mesurée redescend en dessous d'un premier seuil haut pour être ensuite être comprise entre un premier seuil bas et ledit premier seuil haut, l'unité électronique commute automatiquement le manomètre dans un état de fonctionnement dit d' « utilisation » durant lequel le manomètre réalise au moins l'une des étapes de fonctionnement suivantes :
   * acquisition régulière des valeurs mesurées par le capteur de pression à des intervalles de temps séparés d'une première fréquence d'acquisition,
   * affichage électronique d'au moins une information parmi : la pression mesurée, un volume restant dans le récipient calculé, une durée d'autonomie dans le récipient calculée,
   * transmission régulière sans fil, du type radio fréquence, à une première fréquence de transmission, d'au moins une information parmi : la pression mesurée, une information d'autonomie (volume ou durée).
- lorsqu'au cours de l'état de fonctionnement dit d' « utilisation » la variation de pression mesurée est décroissante, le manomètre réalise un calcul régulier, à une première fréquence de calcul, d'une durée d'autonomie restante en gaz à partir de la variation de pression mesurée,
- lorsqu'au cours de l'état de fonctionnement dit d' « utilisation » la variation de pression est nulle pendant une durée déterminée, l'unité électronique définit un état de fonctionnement dit de «non-utilisation ou non-débit » durant lequel le manomètre réalise au moins l'une des étapes de fonctionnement suivantes :
   * acquisition régulière des valeurs mesurées par le capteur de pression à des intervalles de temps séparés d'une deuxième fréquence d'acquisition,
   * calcul d'une durée d'autonomie restante en gaz à partir d'une utilisation précédente du récipient ou sur la base d'une utilisation prédéfinie typique ou standard,
   * affichage électronique d'au moins une information parmi : la pression mesurée, un volume restant dans le récipient calculé, une durée d'autonomie dans le récipient calculée,
   * transmission régulière sans fil, du type radio fréquence, à une seconde fréquence de transmission d'au moins une information parmi : la pression mesurée à des intervalles de temps, une information d'autonomie (volume ou durée).
- à partir d'un état d'utilisation, lorsque la pression mesurée devient inférieure au premier seuil bas l'unité électronique détecte ou définit un état de fonctionnement dit de « remplissage » durant lequel le manomètre réalise au moins l'une des étapes de fonctionnement suivantes :
   * acquisition régulière des valeurs mesurées par le capteur de pression à des intervalles de temps séparés d'une troisième fréquence d'acquisition,
   * affichage électronique d'au moins une information parmi : la pression mesurée, un volume restant dans le récipient calculé,
   * transmission régulière sans fil, du type radio fréquence, à une troisième fréquence de transmission d'au moins une information parmi : la pression mesurée à des intervalles de temps, une information d'autonomie telle que le volume par exemple.
- le manomètre électronique comprend une alimentation électrique propre indépendante d'un réseau filaire et en ce qu'il comporte une étape de mesure et d'affichage ou de transmission de l'état de fonctionnement de l'alimentation électrique,
- le procédé comporte une étape de comparaison de l'état de fonctionnement ou de l'autonomie de l'alimentation électrique avec des conditions minimales et, lorsque l'état de fonctionnement ou de l'autonomie de l'alimentation électrique ne satisfait pas les conditions minimales, une étape de commutation automatique du manomètre dans un état de fonctionnement dit «dégradé» dans lequel le manomètre réalise au moins l'une des étapes de fonctionnement suivantes :
   * interruption du calcul régulier d'une durée d'autonomie,
   * affichage électronique d'au moins un message d'alerte,
   * transmission régulière sans fil, du type radio fréquence, d'un message d'alerte.
- le manomètre électronique comprend un port ou une interface de communication apte à recevoir des données de configuration de l'unité électronique et en ce que le procédé comprend une étape de configuration de l'unité électronique pour commuter le manomètre dans un mode de fonctionnement forcé dit « inactif » quelles que soient les valeurs mesurées de pression et éventuellement de variation de pression, dans l'état inactif le manomètre procédant à l'interruption d'au moins l'une des étapes suivantes :
   * l'acquisition des valeurs mesurées par le capteur de pression,
   * l'affichage électronique,
   * la transmission de données sans fil,
   * aucune action dans l'attente d'un événement de réveil pour sortir de cet état inactif.
- le manomètre électronique comprend un port ou une interface de communication apte à recevoir des données de configuration de l'unité électronique, le procédé comportant une étape de comparaison du mode de fonctionnement actuel du récipient avec une pluralité de mode de fonctionnements prédéfinis et en ce qu'il comporte une étape d'autorisation d'un changement de configuration de l'unité électronique uniquement lorsque le mode fonctionnement correspond à un ou des modes de fonctionnement prédéfinis autorisant un tel changement de configuration,
- le manomètre électronique comprend un capteur de température du gaz à l'intérieur d'un récipient et/ou la température ambiante à proximité du manomètre
- le procédé comporte une étape d'affichage et/ou transmission de la valeur mesurée de température à une quatrième fréquence de transmission,
- le procédé comporte une étape de calcul d'un volume d'autonomie en gaz dans le récipient à partir de la pression mesurée, le volume d'autonomie calculé étant corrigé en fonction de la température mesurée,
- le procédé comporte une étape de mesure ou de calcul de la variation de pression mesurée et une étape de comparaison de la variation de pression courante avec des valeurs de référence prédéterminées pour déterminer le mode de fonctionnement et/ou modifier automatiquement le mode de fonctionnement du manomètre et/ou des informations transmises par le manomètre en fonction de la variation de pression courante,
- à partir d'un état de vide ou en cours de remplissage, lorsque la pression mesurée devient supérieure à un second seuil haut, le manomètre est commuté dans un état de fonctionnement dit plein en attente de refroidissement dans lequel le manomètre réalise l'une plusieurs des étapes de fonctionnement précédemment décrites,
- les informations sont transmises par l'un au moins des systèmes parmi : un écran d'affichage, un ou des voyants lumineux, un avertisseur sonore, un haut-parleur, une ou plusieurs radio émettrices,
- la première fréquence d'acquisition est supérieure ou égale ou inférieur à la seconde fréquence d'acquisition,
- la première fréquence de calcul est supérieure ou inférieur ou égale ou supérieure à la seconde fréquence de calcul,
- la première fréquence de transmission est supérieure ou égale ou inférieur à la seconde fréquence de transmission,
- la troisième fréquence de transmission est supérieure ou égale ou inférieure à la première fréquence de transmission,
- la quatrième fréquence de transmission est supérieure ou égale ou inférieure à la première fréquence de transmission,
- la source d'énergie comprend au moins l'un des éléments parmi : une pile, un accumulateur électrique, une cellule photovoltaïque, un système de courant par induction,
- l'unité électronique commute automatiquement le manomètre de l'état d'utilisation vers l'état vide ou de remplissage lorsque la pression mesurée devient inférieure au premier seuil bas,
- l'unité électronique commute automatiquement le manomètre de l'état de ou de remplissage vers l'état de refroidissement lorsque la pression mesurée devient supérieure au second seuil haut,
- l'unité électronique commute automatiquement le manomètre de l'état de remplissage ou de refroidissement vers l'état d'utilisation ou de veille lorsque la pression mesurée devient inférieure au premier seuil haut,
- le manomètre peut comporter un système de reconnaissance d'un utilisateur ou d'un type d'utilisateur (identifiant par exemple avec type d'utilisateur ou niveau d'accès parmi plusieurs types ou niveaux prédéfinis) le manomètre autorisant des changements de configuration et/ou d'utilisation en fonction de l'utilisateur ou du type d'utilisateur transmettant des données de commande,
- la nature de la configuration peut être conditionnée à un ou des identifiants et/ou à un ou des types d'utilisateurs prédéfinis (par exemple un niveau d'accès ou d'autorisation autorise ou non la modification d'un ou plusieurs paramètres),
- chaque utilisateur du paramétrage peut posséder un identifiant propre comportant un niveau d'accès,
- les niveaux d'accès suivant peuvent être envisagés : fabricant du manomètre, monteur du manomètre sur récipient, gazier, opérateur de maintenance, opérateur (centre) de remplissage, opérateur de logistique, utilisateur du manomètre,
- l'unité électronique enregistre l'identifiant d'un utilisateur notamment ayant opéré un changement de configuration.

D'autres particularités et avantages apparaîtront à la lecture de la description ci-après, faite en référence aux figures dans lesquelles :
- la figure 1 représente une vue schématique et partielle illustrant un exemple de structure et de fonctionnement d'un manomètre électronique selon une réalisation possible de l'invention,
- les figures 2 et 3 représentent, respectivement sous la forme d'un graphique et d'une courbe fermée, un exemple de cycle de variation de pression à l'intérieur d'une bouteille de gaz lors d'un cycle complet d'utilisation.

L'invention s'applique de façon préférentielle aux bouteilles de gaz à robinet avec ou sans détendeurs intégrés, de type industrielles ou médicales sur lesquels est monté un système de mesure de pression électronique (manomètre électronique).

Comme représenté à la figure 1, le manomètre électronique peut comporter au sein d'un même boîtier :
- un ou plusieurs capteurs 14 de pression P,
- une unité 44 de traitement électronique (type microprocesseur par exemple),
- un système 54 d'alimentation électrique sans fil (indépendant d'un réseau extérieur) tel qu'une pile, un accumulateur, une cellule photovoltaïque, un système par induction ou équivalent,
- au moins un système 34 d'information et/ou de communication comprenant par exemple au moins l'un des éléments parmi: un ou des écrans, un ou des voyants, un avertisseur sonore, un haut-parleur, une ou plusieurs Radio émettrice/réceptrice.

Le manomètre 1 peut comporter également au moins l'un des éléments parmi:
- un ou plusieurs capteurs 24 de température T,
- un capteur de mouvement ou de déplacement,
- un capteur de luminosité ou un capteur sonore,
- un ou plusieurs boutons (une interface de saisie),
- un récepteur radio.

Selon une particularité avantageuse de l'invention, le mode de fonctionnement du manomètre et/ou les informations délivrées par ce dernier sont adaptées automatiquement à l'état de fonctionnement courant détecté en temps réel et comparé avec des modes de fonctionnement prédéfinis. Les modes de fonctionnement prédéfinis sont basés sur un cycle de variation de pression typique que le manomètre est susceptible de mesurer lors d'un cycle d'utilisation classique du récipient.

Le cycle d'utilisation d'une bouteille de gaz peut être représentée symboliquement selon une courbe de pression (figure 2) ou une boucle de pression (figure 3).

En partant par exemple d'une bouteille de gaz pleine, il est possible d'isoler une première zone A au cours de laquelle la bouteille est par exemple chez un utilisateur « final ».

Dans cette zone d'utilisation A, la pression P mesurée par le capteur est comprise entre un premier seuil bas S1 et un premier seuil haut S2 (par exemple 205 bar). En fonction du besoin, l'utilisateur soutire du gaz de la bouteille de manière continue ou non, ce qui fait baisser la pression à l'intérieur (variation de pression négative).

La figure 2 illustre différents types de baisses de pression (une baisse régulière et continue ou en plusieurs pentes successives). Ceci peut correspondre à plusieurs débits différents ou des paliers représentatifs des pauses du débit de soutirage.

Le manomètre sort de ce premier état d'utilisation (chez l'utilisateur final ou lorsqu'elle est purgée en usine avant re-remplissage par exemple) lorsque la pression mesurée par le manomètre 1 descend en dessous du premier seuil bas S1 (de l'ordre, par exemple, de 10 bar ou 5 bar).

Dès lors le manomètre détecte ou définit un second état dans lequel la bouteille est dite « vide » ou en cours de remplissage.

Ainsi, lorsque le manomètre est dans la zone A d'utilisation et que la pression mesurée descend en dessous du premier seuil bas S1, le manomètre détecte le passage dans un second état vide ou en cours de remplissage (zone B - C). Le passage de la zone A (utilisation) à la zone B-C (vide ou remplissage) est détecté et pris en compte de préférence même si la pression mesurée baisse ou monte (par rapport au seuil bas S1) ou reste stable.

En se référant aux figures 2 et 3, la zone B illustre une bouteille vide ou presque, la pression y est alors nulle ou presque. La bouteille est par exemple soit encore chez l'utilisateur final, soit transportée ou de retour dans un centre de remplissage d'un gazier.

Dans la zone C suivante la bouteille est en cours de remplissage avec du gaz comprimé (variation de pression positive). Du fait de la compression il y a échauffement du gaz durant cette opération (pour la compréhension, cela est ici simplifié en une seule droite).

Le manomètre détecte la sortie de ce second état (vide ou en cours de remplissage) lorsque la pression mesurée passe au-dessus d'un second seuil haut S3 de pression (exemple : 210 bar). II est à noter que ce second seuil haut S3 n'est pas forcément la pression la plus haute atteinte lors du remplissage.

Ensuite, (zone D), le remplissage est fini, le gaz échauffé à l'étape précédente va progressivement revenir à température ambiante. Comme la pression est proportionnelle à la température, la pression P mesurée va lentement redescendre jusqu'à la pression nominale d'utilisation de la bouteille.

Ainsi, en fin de remplissage et de refroidissement, ou dès le début de la première utilisation, l'appareil sort de l'état de remplissage/refroidissement lorsque la pression P revient en dessous du premier seuil haut S2 (par exemple : 205 bar).

Le cycle A à D peut alors recommencer.

Au moyen de cette représentation en pression, le manomètre 1 peut alors détecter avec certitude l'utilisation (état) en cours et le type d'utilisateur utilisant le récipient sous pression.

Le système peut alors adapter l'affichage de données et le fonctionnement du manomètre à l'état détecté. Par exemple, le manomètre peut
- afficher ou transmettre automatiquement les informations spécifiques pertinentes à l'état en cours
- envoyer des signaux d'alerte ou non en fonction des données mais aussi de l'état de fonctionnement.

Le comportement du manomètre et les informations présentées ou transmises à l'utilisateur peuvent ainsi s'adapter automatiquement en fonction du contexte et de l'utilisation en cours, sans intervention humaine par un bouton, un capteur ou un autre actionneur ce qui augmente l'ergonomie du système.

Le fait de pouvoir s'affranchir des moyens techniques ci-dessus (boutons, capteurs...), il est possible de simplifier la conception du manomètre, son coût et d'améliorer son étanchéité et sa fiabilité.

Le système propose ainsi une définition de plusieurs états de fonctionnement, la chronologie entre ces états, le passage de l'un à l'autre et la détection de l'état présent du récipient dont la pression est mesurée.

Le système propose également une adaptation du comportement du manomètre à l'état détecté.

Ce système ou procédé peut s'appliquer de façon particulière et différente à une multitude d'applications industrielles et médicales.

L'unité 44 électronique peut ainsi comporter des paramètres mémorisés (re-paramétrables ou non) définissant différents états de fonctionnement et des modes de fonctionnement/communications (également re-paramétrables ou non) spécialement adaptés à ces états.

Le manomètre 1 peut comprendre un port (radio) ou une interface de communication apte à recevoir notamment des données de configuration/paramétrage de l'unité électronique.

L'unité électronique peut comporter un état mémorisé « inactif » dans lequel le manomètre assure des fonctions minimales pour une consommation d'énergie minimale. Dans cet état inactif, l'affichage, l'acquisition des données de pression, la transmission de données peuvent être inhibées. Cet état inactif peut être adopté par exemple via une interface de communication ou automatiquement lorsque l'état de l'alimentation électrique apparaît insuffisante.

Même si l'intervalle de temps est réduit entre deux mesures ou deux opérations effectuées par le manomètre, ce dernier peut être configuré pour s'éteindre presque complètement, pour ne se rallumer qu'après un intervalle de temps (dix secondes par exemple).

Ainsi, l'appareil est presque éteint pendant une dizaine ou plusieurs dizaine de secondes alors qu'il n'est allumé que pendant quelques dizaines de millisecondes à chaque période d'utilisation. Pendant la phase éteinte, ne restent actifs, par exemple, que l'affichage (pour éviter les clignotements), la réception radio et le compteur de temps qui détermine le moment du réveil.

L'unité électronique peut comporter un état mémorisé de « veille » dans lequel le manomètre est apte à fonctionner mais n'est pas soutiré. Cet état de veille peut correspondre à un « sous-état » de la zone A d'utilisation. Dans cet état, le manomètre est commuté dans un mode de fonctionnement dans lequel par exemple l'une au moins des actions ci-après sont réalisées:
- l'affichage de données est activé,
- il y a transmission sans fil de données (pression, autonomie...), par exemple toutes les heures,
- la modification des paramétrages mémorisée (re-paramétrage) est possible,
- l'acquisition des données de pression P mesurées est réalisée par exemple toutes les 30 secondes,
- un affichage ou transmission sans fil de l'autonomie restante lors de la précédente utilisation (fonction de la pression et du volume de la bouteille mémorisé ou paramétré),
- l'acquisition des données de température T mesurées est réalisée par exemple toutes les 60 secondes,
- l'état de la batterie est vérifié périodiquement à des intervalles inférieurs à 24 heures.

L'unité électronique peut comporter un état mémorisé d' «utilisation» (zone A ci-dessus lorsque la pression diminue). Cet état peut correspondre à un deuxième sous-état de la zone A d'utilisation.

Dans cet état, le manomètre est dans un mode de fonctionnement dans lequel, par exemple, l'une au moins des actions ci-après est réalisée:
- l'affichage de données est activé,
- il y a transmission sans fil de données (pression, autonomie...), par exemple toutes les minutes,
- la modification des paramétrages mémorisée (re-paramétrage) est impossible,
- l'acquisition des données de pression P mesurées est réalisée par exemple toutes les 10 secondes,
- un calcul d'autonomie restante (fonction de la pression et du volume mémorisé ou paramétré de la bouteille) est réalisé toutes les 10 à 30 secondes et communiqué (affiché ou envoyé sans fil),
- l'acquisition des données de température T mesurées est réalisée par exemple toutes les 60 secondes ou moins,
- l'état de la batterie est vérifié périodiquement à des intervalles inférieurs à 24 heures.

L'unité électronique peut également comporter un état mémorisé de «remplissage» (zone C ci-dessus lorsque la pression augmente) dans lequel, par exemple, l'une au moins des actions ci-après est réalisée:
- l'affichage de données est activé,
- il y a transmission sans fil de données (pression, autonomie...), par exemple toutes les minutes,
- la modification des paramétrages mémorisée (re-paramétrage) est possible,
- l'acquisition des données de pression P mesurées est réalisée par exemple toutes les 10 secondes,
- l'acquisition des données de température T mesurées est réalisée par exemple toutes les 60 secondes ou moins,
- l'état de la batterie est vérifié périodiquement à des intervalles inférieurs à 24 heures.

En résumé, le système peut définir trois états liés en boucle :
- A : utilisation,
- B-C : vide ou en cours de remplissage,
- D : fin de remplissage /refroidissement.

L'état A d'utilisation peut lui-même être décomposé en deux « sous états » :
- en débit = soutirage = utilisation, et
- en arrêt.

Le système peut définir et détecter un autre état indépendant du cycle : un état de veille correspondant par exemple à un état de stockage (manomètre arrêté ou démonté par exemple).

Le système peut définir et détecter encore un autre état indépendant du cycle dit « dégradé ».

L'invention n'est nullement limitée aux exemples décrits ci-dessus. Ainsi, les paramètres, informations transmises, états et modes de fonctionnement peuvent être adaptées et modifiés selon toutes les combinaisons possibles en fonction des besoins d'une application.

De même, l'invention concerne un manomètre comprenant des éléments de mise en oeuvre de tout ou partie des fonctions ou étapes décrites ci-dessus.

Le manomètre peut également être utilisé notamment pour mesurer la pression dans une conduite d'un réseau de gaz ou sur des détendeurs amovibles.

## Revendications

1. Procédé de pilotage d'un manomètre électronique de mesure de la pression (P) à l'intérieur d'un récipient de gaz sous pression, notamment une bouteille de gaz sous pression, ledit manomètre (1) comprenant au moins un capteur (14) de pression, une unité électronique (44) conformée pour l'acquisition, le stockage et le traitement de données, au moins un dispositif d'information (34) apte à transmettre au moins une information (P), le procédé comportant :
- au moins une étape de mesure de la pression (P) dans le récipient par le capteur (14) de pression,
- une étape de modification automatique du mode de fonctionnement du manomètre (1) et/ou des informations (P) transmises par le manomètre (1) pour adapter ledit mode de fonctionnement ou lesdites informations (P) à l'état de fonctionnement (A, B-C, D) courant du récipient parmi une pluralité d'états de fonctionnement (A, B-C, D) prédéfinis, lesdits états de fonctionnement (A, B, C, D) étant prédéfinis par des valeurs de seuil de pression de référence (S1 à S3) préétablies, lesdits. états de fonctionnement (A, B-C, D) étant liés chronologiquement de façon à former un cycle chronologique,
- l'étape de modification étant réalisée suite à la détection d'un basculement d'un premier état de fonctionnement (A, B-C, D) vers un second état de fonctionnement, c'est-à-dire lorsque les valeurs de pression (P) mesurées lors du premier état de fonctionnement et comparées aux valeurs de seuil de pression de référence (S1 à S3) préétablies correspondent au second état de fonctionnement et que le second état de fonctionnement est le suivant dans le cycle chronologique,
**caractérisé en ce que** les états de fonctionnement (A, B-C, D) prédéfinis sont liés chronologiquement selon un cycle chronologique en boucle fermée, et **en ce que** le manomètre (1) est relié au récipient et est apte à mesurer la pression au sein du récipient durant tout le cycle chronologique en boucle fermée,

2. Procédé selon la revendication 1, **caractérisé en ce que** les états de fonctionnement du cycle chronologique en boucle fermé comprenant un état dit d'utilisation durant lequel du gaz est susceptible d'être soutiré du récipient équipé du manomètre et un état dit de remplissage durant lequel le récipient équipé du manomètre est rempli avec du gaz comprimé.

3. Procédé selon la revendication 1 ou 2, **caractérisé en ce que** la succession des états de fonctionnement (A, B-C, D) prédéfinis en boucle fermée s'opère selon un sens unique de déroutement.

4. Procédé selon l'une quelconque des revendications 1 à 3, **caractérisé en ce qu'**il comporte une au moins deux, et de préférence au moins trois états prédéfinis de fonctionnement (A, B-C, D).

5. Procédé selon l'une quelconque des revendications 1 à 4, **caractérisé en ce qu'**il comporte trois états de fonctionnement (A, B-C, D) prédéfinis par trois valeurs distinctes de seuil de pression de référence (S1 à S3).

6. Procédé selon l'une quelconque des revendications 1 à 5, **caractérisé en ce que** lorsque la pression (P) mesurée redescend en dessous d'un premier seuil haut (S2) pour être ensuite être comprise entre un premier seuil bas (S1) et ledit premier seuil haut (S2), l'unité électronique (44) commute automatiquement le manomètre dans un état (A) de fonctionnement dit d' « utilisation » durant lequel le manomètre (1) réalise au moins l'une des étapes de fonctionnement suivantes :
- acquisition régulière des valeurs mesurées par le capteur (14) de pression à des intervalles de temps séparés d'une première fréquence d'acquisition,
- affichage électronique d'au moins une information parmi : la pression mesurée, un volume restant dans le récipient calculé, une durée d'autonomie dans le récipient calculée,
- transmission régulière sans fil, du type radio fréquence, à une première fréquence de transmission, d'au moins une information parmi : la pression (P) mesurée, une information d'autonomie (volume ou durée).

7. Procédé selon la revendication 6, **caractérisé en ce que** lorsqu'au cours de l'état (A) de fonctionnement dit d' « utilisation » la variation de pression (dP) mesurée est décroissante, le manomètre (1) réalise un calcul régulier, à une première fréquence de calcul, d'une durée d'autonomie restante en gaz à partir de la variation de pression mesurée.

8. Procédé selon l'une quelconque des revendications 6 ou 7, **caractérisé en ce que** lorsqu'au cours de l'état (A) de fonctionnement dit d' « utilisation » la variation de pression (dP) est nulle pendant une durée déterminée, l'unité électronique (44) définit un état (A) de fonctionnement dit de «non-utilisation ou non-débit » durant lequel le manomètre (1) réalise au moins l'une des étapes de fonctionnement suivantes :
- acquisition régulière des valeurs mesurées par le capteur (14) de pression à des intervalles de temps séparés d'une deuxième fréquence d'acquisition,
- calcul d'une durée d'autonomie restante en gaz à partir d'une utilisation précédente du récipient ou sur la base d'une utilisation prédéfinie typique ou standard,
- affichage électronique d'au moins une information parmi : la pression mesurée, un volume restant dans le récipient calculé, une durée d'autonomie dans le récipient calculée,
- transmission régulière sans fil, du type radio fréquence, à une seconde fréquence de transmission d'au moins une information parmi : la pression (P) mesurée à des intervalles de temps, une information d'autonomie (volume ou durée).

9. Procédé selon l'une quelconque des revendications 6 à 8, **caractérisé en ce que**, à partir d'un état d'utilisation, lorsque la pression (P) mesurée devient inférieure au premier seuil bas (S1) l'unité électronique (44) détecte ou définit un état (A) de fonctionnement dit de « remplissage » durant lequel le manomètre (1) réalise au moins l'une des étapes de fonctionnement suivantes :
- acquisition régulière des valeurs mesurées par le capteur (14) de pression à des intervalles de temps séparés d'une troisième fréquence d'acquisition,
- affichage électronique d'au moins une information parmi : la pression mesurée, un volume restant dans le récipient calculé,
- transmission régulière sans fil, du type radio fréquence, à une troisième fréquence de transmission d'au moins une information parmi : la pression (P) mesurée à des intervalles de temps, une information d'autonomie telle que le volume par exemple.

10. Procédé selon la revendication 9, **caractérisé en ce que** lorsqu'à partir d'un état (A) de remplissage, la pression mesurée passe au-dessus d'un second seuil haut (S 3) de pression, l'unité électronique (44) commute automatiquement le manomètre pour sortir ce dernier de l'état dit de remplissage.

11. Procédé selon l'une quelconque des revendications 1 à 10, **caractérisé en ce que** le manomètre électronique comprend une alimentation électrique propre indépendante d'un réseau filaire et **en ce qu'**il comporte une étape de mesure et d'affichage ou de transmission de l'état de fonctionnement de l'alimentation électrique.

12. Procédé selon la revendication 11, **caractérisé en ce qu'**il comporte une étape de comparaison de l'état de fonctionnement ou de l'autonomie de l'alimentation électrique avec des conditions minimales et, lorsque l'état de fonctionnement ou de l'autonomie de l'alimentation électrique ne satisfait pas les conditions minimales, une étape de commutation automatique du manomètre dans un état de fonctionnement dit «dégradé» dans lequel le manomètre (1) réalise au moins l'une des étapes de fonctionnement suivantes
- interruption du calcul régulier d'une durée d'autonomie,
- affichage électronique d'au moins un message d'alerte,
- transmission régulière sans fil, du type radio fréquence, d'un message d'alerte.

13. Procédé selon l'une quelconque des revendications 1 à 12, **caractérisé en ce que** le manomètre électronique comprend un port ou une interface de communication apte à recevoir des données de configuration de l'unité électronique (44) et **en ce que** le procédé comprend une étape de configuration de l'unité électronique (44) pour commuter le manomètre dans un mode de fonctionnement forcé dit « inactif » quelles que soient les valeurs mesurées de pression (P) et éventuellement de variation de pression (dP), dans l'état inactif le manomètre (1) procédant à l'interruption d'au moins l'une des étapes suivantes :
- l'acquisition des valeurs mesurées par le capteur (14) de pression,
- l'affichage électronique,
- la transmission de données sans fil,
- aucune action dans l'attente d'un événement de réveil pour sortir de cet état inactif.

14. Procédé selon l'une quelconque des revendications 1 à 13, **caractérisé en ce que** le manomètre électronique comprend un port ou une interface de communication apte à recevoir des données de configuration de l'unité électronique (44), le procédé comportant une étape de comparaison du mode de fonctionnement (A, B-C, D) actuel du récipient avec une pluralité de mode de fonctionnements prédéfinis et **en ce qu'**il comporte une étape d'autorisation d'un changement de configuration de l'unité électronique (44) uniquement lorsque le mode fonctionnement (A, B-C, D) correspond à un ou des modes de fonctionnement prédéfinis autorisant un tel changement de configuration.

15. Procédé selon l'une quelconque des revendications 1 à 14, **caractérisé en ce que** le procédé comporte une étape de mesure ou de calcul de la variation de pression mesurée et une étape de comparaison de la variation de pression courante avec des valeurs de référence prédéterminées pour déterminer le mode de fonctionnement et/ou modifier automatiquement le mode de fonctionnement du manomètre et/ou des informations transmises par le manomètre en fonction de la variation de pression courante,

## Claims

1. Method for controlling an electronic manometer for measuring the pressure (P) inside a pressurized gas receptacle, particularly a pressurized gas bottle, said manometer (1) comprising at least one pressure sensor (14), an electronic unit (44) designed for the acquisition, storage and processing of data, at least one information device (34) capable of transmitting at least one item of information (P), the method comprising:
- at least one step of measuring the pressure (P) in the receptacle by the pressure sensor (14),
- a step of automatic modification of the operating mode of the manometer (1) and/or the information (P) transmitted by the manometer (1) in order to adapt said operating mode or said items of information (P) to the current operating state (A, B-C, D) of the receptacle from a plurality of predefined operating states (A, B-C, D), said operating states (A, B, C, D) being predefined by pre-established reference pressure-threshold values (S1 to S3), said operating states (A, B-C, D) being linked chronologically so as to form a chronological cycle,
- the modification step being carried out following the detection of a switchover from a first operating state (A, B-C, D) to a second operating state, that is to say when the pressure values (P) measured during the first operating state and compared with the pre-established reference pressure-threshold values (51 to S3) correspond to the second operating state and the second operating state is the next in the chronological cycle,
**characterized in that** the predefined operating states (A, B-C, D) are chronologically linked according to a closed-loop chronological cycle, and **in that** the manometer (1) is connected to the receptacle and is capable of measuring the pressure within the receptacle throughout the closed-loop chronological cycle.

2. Method according to Claim 1, **characterized in that** the operating states of the closed-loop chronological cycle comprise a state called the usage state during which the gas is capable of being drawn off from the receptacle fitted with the manometer and a state called the filling state during which the receptacle fitted with the manometer is filled with compressed gas.

3. Method according to Claim 1 or 2, **characterized in that** the succession of predefined operating states (A, B-C, D) in a closed loop proceeds in a single direction.

4. Method according to any one of Claims 1 to 3, **characterized in that** it comprises at least two, and preferably at least three predefined operating states (A, B-C, D).

5. Method according to any one of Claims 1 to 4, **characterized in that** it comprises three operating states (A, B-C, D) predefined by three distinct reference pressure-threshold values (S1 to S3).

6. Method according to any one of Claims 1 to 5, **characterized in that**, when the measured pressure (P) again descends below a first high threshold (S2) in order then to be between a first low threshold (S1) and said first high threshold (S2), the electronic unit (44) automatically switches the manometer to an operating state (A) called "usage" during which the manometer (1) carries out at least one of the following operating steps:
- regular acquisition of the values measured by the pressure sensor (14) at time intervals separated by a first acquisition frequency,
- electronic display of at least one item of information from: the measured pressure, a calculated volume remaining in the receptacle, a calculated period of autonomy in the receptacle,
- regular wireless transmission, of the microwave type, at a first transmission frequency, of at least one item of information from: the measured pressure (P), an item of autonomy information (volume or time remaining).

7. Method according to Claim 6, **characterized in that** when, during the operating state (A) called "usage", the measured pressure variation (dP) decreases, the manometer (1) carries out a regular calculation, at a first calculation frequency, of a remaining autonomy time in gas based on the change in measured pressure.

8. Method according to either one of Claims 6 or 7, **characterized in that** when, during the operating state (A) called "usage", the change in pressure (dP) is zero for a determined period, the electronic unit (44) defines an operating state (A) called "non-usage or no-flow" during which the manometer (1) carries out at least one of the following operating steps:
- regular acquisition of the values measured by the pressure sensor (14) at time intervals separated by a second acquisition frequency,
- calculation of a period of autonomy remaining in gas based on a previous use of the receptacle or on the basis of a typical or standard predefined usage,
- electronic display of at least one item of information from: the measured pressure, a calculated volume remaining in the receptacle, a calculated period of autonomy in the receptacle,
- regular wireless transmission, of the microwave type, at a second transmission frequency, of at least one item of information from: the pressure (P) measured at time intervals, an item of autonomy information (volume or time remaining).

9. Method according to any one of Claims 6 to 8, **characterized in that**, based on a state of usage, when the measured pressure (P) becomes less than the first low threshold (S1), the electronic unit (44) detects or defines an operating state (A) called "fill" during which the manometer (1) carries out at least one of the following operating steps:
- regular acquisition of the values measured by the pressure sensor (14) at time intervals separated by a third acquisition frequency,
- electronic display of at least one item of information from: the measured pressure, a calculated volume remaining in the receptacle,
- regular wireless transmission, of the microwave type, at a third transmission frequency of at least one item of information from: the pressure (P) measured at time intervals, an item of autonomy information such as the volume remaining for example.

10. Method according to Claim 9, **characterized in that** when, based on a fill state (A), the measured pressure passes above a second high pressure threshold (S3), the electronic unit (44) automatically switches the manometer to exit the latter state called fill.

11. Method according to any one of Claims 1 to 10, **characterized in that** the electronic manometer comprises a specific electric power supply independent of a wire network and **in that** it comprises a step of measuring and displaying or transmitting the operating state of the electric power supply.

12. Method according to Claim 11, **characterized in that** it comprises a step of comparing the operating state or the autonomy of the electric power supply with minimal conditions and, when the operating state or the autonomy of the electric power supply does not satisfy the minimal conditions, a step of automatic switching of the manometer into an operating state called "degraded" in which the manometer (1) carries out at least one of the following operating steps
- interruption of the regular calculation of a period of autonomy,
- electronic display of at least one warning message,
- regular wireless transmission, of the microwave type, of a warning message.

13. Method according to one of Claims 1 to 12, **characterized in that** the electronic manometer comprises a port or a communication interface capable of receiving configuration data of the electronic unit (44) and **in that** the method comprises a step of configuring the electronic unit (44) in order to switch the manometer into a forced operating mode called "inactive" irrespective of the measured values of pressure (P) and if necessary of change in pressure (dP), in the inactive state the manometer (1) interrupting at least one of the following steps:
- the acquisition of the values measured by the pressure sensor (14),
- the electronic display,
- the wireless transmission of data,
- no action while awaiting a reactivation event in order to come out of this inactive state.

14. Method according to any one of Claims 1 to 13, **characterized in that** the electronic manometer comprises a port or a communication interface capable of receiving configuration data of the electronic unit (44), the method comprising a step of comparing the current operating mode (A, B-C, D) of the receptacle with a plurality of predefined operating modes and **in that** it comprises a step of authorizing a change of configuration of the electronic unit (44) only when the operating mode (A, B-C, D) corresponds to one or more predefined operating modes authorizing such a change of configuration.

15. Method according to any one of Claims 1 to 14, **characterized in that** the method comprises a step of measuring or of calculating the measured pressure variation and a step of comparing the current pressure variation with predetermined reference values in order to determine the mode of operating and/or automatically modifying the mode of operating the manometer and/or the information transmitted by the manometer according to the current pressure variation.

## Patentansprüche

1. Verfahren zur Steuerung eines elektronischen Druckmessgeräts zum Messen des Drucks (P) im Inneren eines Druckgasbehälters, insbesondere einer Druckgasflasche, wobei das Druckmessgerät (1) mindestens einen Druckmessfühler (14), eine elektronische Einheit (44), die für die Erfassung, Speicherung und Verarbeitung von Daten ausgebildet ist, und mindestens eine Informationeneinheit (34) enthält, die mindestens eine Information (P) übertragen kann, wobei das Verfahren aufweist:
- mindestens einen Schritt des Messens des Drucks (P) im Behälter durch den Druckmessfühler (14),
- einen Schritt der automatischen Änderung der Betriebsart des Druckmessgeräts (1) und/oder der vom Druckmessgerät (1) übertragenen Informationen (P), um die Betriebsart oder die Informationen (P) an den laufenden Betriebszustand (A, B-C, D) des Behälters von mehreren vordefinierten Betriebszuständen (A, B-C, D) anzupassen, wobei die Betriebszustände (A, B, C, D) durch vorab erstellte Bezugsdruckschwellwerte (S1 bis S3) vordefiniert werden, wobei die Betriebszustände (A, B-C, D) chronologisch verbunden sind, um einen chronologischen Zyklus zu bilden,
- wobei der Änderungsschritt nach der Erfassung eines Umschaltens von einem ersten Betriebszustand (A, B-C, D) in einen zweiten Betriebszustand durchgeführt wird, d.h., wenn die im ersten Betriebszustand gemessenen und mit den vorab erstellten Bezugsdruckschwellwerten (S1 bis S3) verglichenen Druckwerte (P) dem zweiten Betriebszustand entsprechen, und der zweite Betriebszustand der nächste im chronologischen Zyklus ist,
**dadurch gekennzeichnet, dass** die vordefinierten Betriebszustände (A, B-C, D) gemäß einem chronologischen Zyklus in geschlossener Schleife chronologisch verbunden sind, und dass das Druckmessgerät (1) mit dem Behälter verbunden und fähig ist, den Druck innerhalb des Behälters während des ganzen chronologischen Zyklus in geschlossener Schleife zu messen.

2. Verfahren nach Anspruch 1, **dadurch gekennzeichnet, dass** die Betriebszustände des chronologischen Zyklus in geschlossener Schleife einen so genannten Benutzungszustand, in dem Gas aus dem mit dem Druckmessgerät ausgestatteten Behälter abgefüllt werden kann, und einen Füllzustand enthalten, während dem der mit dem Druckmessgerät ausgestattete Behälter mit Druckgas gefüllt wird.

3. Verfahren nach Anspruch 1 oder 2, **dadurch gekennzeichnet, dass** die Folge der vordefinierten Betriebszustände (A, B-C, D) in geschlossener Schleife in einer einzigen Ablaufrichtung ausgeführt wird.

4. Verfahren nach einem der Ansprüche 1 bis 3, **dadurch gekennzeichnet, dass** es mindestens zwei, und vorzugsweise mindestens drei vordefinierte Betriebszustände (A, B-C, D) aufweist.

5. Verfahren nach einem der Ansprüche 1 bis 4, **dadurch gekennzeichnet, dass** es drei durch drei unterschiedliche Bezugsdruckschwellwerte (S1 bis S3) vordefinierte Betriebszustände (A, B-C, D) aufweist.

6. Verfahren nach einem der Ansprüche 1 bis 5, **dadurch gekennzeichnet, dass**, wenn der gemessene Druck (P) wieder unter eine erste obere Schwelle (S2) sinkt, um dann zwischen einer ersten unteren Schwelle (S1) und der ersten oberen Schwelle (S2) zu liegen, die elektronische Einheit (44) automatisch das Druckmessgerät in einen so genannten "Benutzungs"-Betriebszustand (A) umschaltet, während dem das Druckmessgerät (1) mindestens einen der folgenden Betriebsschritte ausführt:
- regelmäßige Erfassung der vom Druckmessfühler (14) gemessenen Werte in um eine erste Erfassungsfrequenz getrennten Zeitintervallen,
- elektronische Anzeige mindestens einer Information unter: dem gemessenen Druck, einem berechneten im Behälter verbleibenden Volumen, einer berechneten Autonomiedauer im Behälter,
- regelmäßige drahtlose Übertragung von der Art Radiofrequenz auf einer ersten Übertragungsfrequenz mindestens einer Information unter: dem gemessenen Druck (P), einer Autonomieinformation (Volumen oder Dauer).

7. Verfahren nach Anspruch 6, **dadurch gekennzeichnet, dass**, wenn während des so genannten "Benutzungs"-Betriebszustands (A) die gemessene Druckschwankung (dP) abnimmt, das Druckmessgerät (1) eine regelmäßige Berechnung, auf einer ersten Rechenfrequenz, einer verbleibenden Gasautonomiedauer ausgehend von der gemessenen Druckschwankung durchführt.

8. Verfahren nach einem der Ansprüche 6 oder 7, **dadurch gekennzeichnet, dass**, wenn während des so genannten "Benutzungs"-Betriebszustands (A) die Druckschwankung (dP) während einer bestimmten Dauer null ist, die elektronische Einheit (44) einen so genannten "Nicht-Benutzungs- oder Kein-Durchsatz"-Betriebszustand (A) definiert, während dem das Druckmessgerät (1) mindestens einen der folgenden Betriebsschritte durchführt:
- regelmäßige Erfassung der vom Druckmessfühler (14) gemessenen Werte in Zeitintervallen, die um eine zweite Erfassungsfrequenz getrennt sind,
- Berechnung einer verbleibenden Gasautonomiedauer ausgehend von einer vorhergehenden Benutzung des Behälters oder auf der Basis einer vordefinierten typischen oder Standardbenutzung,
- elektronische Anzeige mindestens einer Information unter: dem gemessenen Druck, einem berechneten verbleibenden Volumen im Behälter, einer berechneten Autonomiedauer im Behälter,
- regelmäßige drahtlose Übertragung von der Art Radiofrequenz auf einer zweiten Übertragungsfrequenz mindestens einer Information unter: dem in Zeitintervallen gemessenen Druck (P), einer Autonomieinformation (Volumen oder Dauer).

9. Verfahren nach einem der Ansprüche 6 bis 8, **dadurch gekennzeichnet, dass**, ausgehend von einem Benutzungszustand, wenn der gemessene Druck (P) unter die erste untere Schwelle (S1) fällt, die elektronische Einheit (44) einen so genannten "Füll"-Betriebszustand (A) erfasst oder definiert, während dem das Druckmessgerät (1) mindestens einen der folgenden Betriebsschritte durchführt:
- regelmäßige Erfassung der vom Druckmessfühler (14) gemessenen Werte in Zeitintervallen, die um eine dritte Erfassungsfrequenz getrennt sind,
- elektronische Anzeige mindestens einer Information unter: dem gemessenen Druck, einem berechneten im Behälter verbleibenden Volumen,
- regelmäßige drahtlose Übertragung von der Art Radiofrequenz, auf einer dritten Übertragungsfrequenz, mindestens einer Information unter: dem in Zeitintervallen gemessenen Druck (P), einer Autonomieinformation, wie zum Beispiel das Volumen.

10. Verfahren nach Anspruch 9, **dadurch gekennzeichnet, dass**, wenn ausgehend von einem Füllzustand (A) der gemessene Druck über eine zweite obere Druckschwelle (S3) ansteigt, die elektronische Einheit (44) automatisch das Druckmessgerät umschaltet, um dieses aus dem so genannten Füllzustand zu entfernen.

11. Verfahren nach einem der Ansprüche 1 bis 10, **dadurch gekennzeichnet, dass** das elektronische Druckmessgerät eine eigene Stromversorgung hat, die von einem Drahtnetzwerk unabhängig ist, und dass es einen Schritt der Messung und Anzeige oder der Übertragung des Betriebszustands der Stromversorgung aufweist.

12. Verfahren nach Anspruch 11, **dadurch gekennzeichnet, dass** es einen Schritt des Vergleichs des Betriebszustand oder der Autonomie der Stromversorgung mit Mindestbedingungen aufweist, und wenn der Betriebszustand oder die Autonomie der Stromversorgung die Mindestbedingungen nicht erfüllt, einen Schritt der automatischen Umschaltung des Druckmessgeräts in einen so genannten "eingeschränkten" Betriebszustand aufweist, in dem das Druckmessgerät (1) mindestens einen der folgenden Betriebsschritte durchführt:
- Unterbrechung der regelmäßigen Berechnung einer Autonomiedauer,
- elektronische Anzeige mindestens eine Warnmitteilung,
- regelmäßige drahtlose Übertragung vom Typ Radiofrequenz einer Warnmitteilung.

13. Verfahren nach einem der Ansprüche 1 bis 12, **dadurch gekennzeichnet, dass** das elektronische Druckmessgerät einen Port oder eine Kommunikationsschnittstelle enthält, die fähig ist, Konfigurationsdaten der elektronischen Einheit (44) zu empfangen, und dass das Verfahren einen Schritt der Konfiguration der elektronischen Einheit (44) enthält, um das Druckmessgerät in eine so genannte "inaktive" Zwangsbetriebsart umzuschalten, unabhängig von den gemessenen Werten des Drucks (P) und ggf. der Druckschwankung (dP), wobei das Druckmessgerät (1) im inaktiven Zustand die Unterbrechung mindestens einen der folgenden Schritte durchführt:
- die Erfassung der gemessenen Werte durch den Druckmessfühler (14),
- die elektronische Anzeige,
- die drahtlose Datenübertragung,
- keine Aktion in Erwartung eines Einschaltereignisses, um diesen inaktiven Zustand zu verlassen.

14. Verfahren nach einem der Ansprüche 1 bis 13, **dadurch gekennzeichnet, dass** das elektronische Druckmessgerät einen Port oder eine Kommunikationsschnittstelle enthält, die fähig ist, Konfigurationsdaten der elektronischen Einheit (44) zu empfangen, wobei das Verfahren einen Schritt des Vergleichs der aktuellen Betriebsart (A, B-C, D) des Behälters mit mehreren vordefinierten Betriebsarten enthält, und dass es einen Schritt der Genehmigung eines Konfigurationswechsels der elektronischen Einheit (44) nur dann aufweist, wenn die Betriebsart (A, B-C, D) einer oder mehreren vordefinierten Betriebsarten entspricht, die einen solchen Konfigurationswechsel erlauben.

15. Verfahren nach einem der Ansprüche 1 bis 14, **dadurch gekennzeichnet, dass** das Verfahren einen Schritt der Messung oder Berechnung der gemessenen Druckschwankung und einen Schritt des Vergleichs der laufenden Druckschwankung mit vorbestimmten Bezugswerten enthält, um die Betriebsart zu bestimmen und/oder automatisch die Betriebsart des Druckmessgeräts und/oder der vom Druckmessgerät übertragenen Informationen in Abhängigkeit von der laufenden Druckschwankung zu ändern.
